# EUROPÄISCHE PATENTSCHRIFT

(11) **EP 1 649 159 B1**
(45) Veröffentlichungstag und Bekanntmachung des Hinweises auf die Patenterteilung: **29.08.2007**
(21) Anmeldenummer: 04738736.0
(22) Anmeldetag: 19.06.2004
(51) Int. Cl.: F02M 51/06, F02M 61/16

(54) **BRENNSTOFFEINSPRITZVENTIL**
FUEL INJECTION VALVE
SOUPAPE D'INJECTION DE CARBURANT

(30) Priorität: 16.07.2003 DE 10332348
(43) Veröffentlichungstag der Anmeldung: 26.04.2006
(73) Patentinhaber: ROBERT BOSCH GMBH, 70442 Stuttgart (DE)
(72) Erfinder: THOEMMES, Franz, 74321 Bietigheim-Bissingen (DE)
(74) Vertreter: Körfer, Thomas
(86) Internationale Anmeldenummer: PCT/DE2004/001286
(87) Internationale Veröffentlichungsnummer: WO 2005/008058

(56) Entgegenhaltungen:
- EP-A- 1 170 501
- EP-A- 1 219 825
- DE-A- 19 900 406
- DE-C- 4 003 227
- US-A1- 2001 040 194
- US-B1- 6 302 371
- US-B2- 6 364 220

## Beschreibung

### Stand der Technik

Die Erfindung geht aus von einem Brennstoffeinspritzventil nach der Gattung des Hauptanspruchs.

Beispielsweise ist aus der DE 40 03 227 A1 ein Brennstoffeinspritzventil bekannt, welches einen von einer Magnetspule umgebenen Kern, einen Anker, durch den ein mit einem festen Ventilsitz zusammenwirkender Ventilschließkörper mittels eines mit dem Anker verschweißten Verbindungsrohres betätigbar ist, mit einem rohrförmigen metallenen Zwischenteil, das mit seinem einen Ende mit einem dem Anker zugewandten Ende des Kerns und mit seinem anderen Ende mit einem rohrförmigen Verbindungsteil durch Schweißen dicht verbunden ist, und mit zumindest einem die Magnetspule übergreifenden bügelförmigen Leitelement, das mit seinem dem Ventilschließkörper zugewandten Ende mit dem Verbindungsteil und mit seinem anderen Ende mit dem Kern durch Schweißen verbunden ist, wobei die Verschweißung jeweils zweier sich überlappender Bauteile des Brennstoffeinspritzventils in einer Querschnittsverringerung eines der beiden zu verschweißenden Teile erfolgt.

Nachteilig bei dem aus der obengenannten Druckschriften bekannten Brennstoffeinspritzventil ist insbesondere, daß die Herstellung der Verbindungen zwischen den einzelnen Komponenten des Brennstoffeinspritzventils kompliziert und damit zeit- und kostenintensiv ist. Weiterhin werden die verschweißten Stellen thermisch belastet und büßen dadurch in ihrer Festigkeit und Biegesteifigkeit ein, was zu erheblichen Resonanzen durch unterschiedlich starke Gehäuseteile und damit verbundene Geräuschentwicklung beim Betrieb des Brennstoffeinspritzventils führen kann.

EP-A-1 219 825 offenbart ein Brennstoffeinspritzventil, welches sich entlang einer Längsachse zwischen einem ersten Einspritzventilende und einem zweiten Einspritzventilende erstreckt und einen Ventilgruppenaufbau und einen Stromgruppenaufbau umfasst. Der Ventilgruppenaufbau führt Fluidtransportfunktionen aus und der Stromgruppenaufbau führt elektrische Funktionen aus. Der Ventilgruppenaufbau enthält weiterhin einen Röhrenaufbau, welcher sich entlang einer Längsachse des Ventils zwischen einem ersten Röhrenaufbauende und einem zweiten Röhrenaufbauende erstreckt. Der Röhrenaufbau umfasst eine Einlassröhre, eine nicht-magnetische Schale und einen Ventilkörper, wobei der Ventilkörper mit einer sich zum abströmseitigen Ende des Ventils kontinuierlich abnehmenden Wandstärke ausgebildet ist.

In US-B1-6 364 220 ist ein Brennstoffeinspritzventil vorgesehen, dessen Größe und Gewicht gegenüber herkömmlichen Brennstoffeinspritzventilen reduziert ist. Hierzu wird eine dünnwandige nicht-magnetische Hülse als Verbindungsteil zwischen einem Kern und einem Ventilsitzkörper in dem Brennstoffeinspritzventil vorgesehen, wobei die nicht-magnetische Hülse auch Halte, Stütz- und Trägerfunktionen erfüllt. Die Hülse weist einen gestuften Querschnitt auf, der den Bauteilen, die darin aufgenommen sind, angepasst ist. Daher ist der obere Hülsenabschnitt, welcher den Anker führt, mit einem etwas größeren Durchmesser versehen als der untere Hülsenabschnitt.

In EP-A-1 170 501 ist ein Brennstoffeinspritzventil beschrieben, wobei das Ventil durch eine Ventilsitzbasis und einen zylindrischen Körper getragen wird, welcher mit in drei Abschnitten mit verschiedenen Durchmessern entlang seiner Längserstreckung ausgebildet ist, welche ausgebildet sind, um der äußeren Kontur des stationären Kerns zu entsprechen bzw. dieser zu folgen.

### Vorteile der Erfindung

Das erfindungsgemäße Brennstoffeinspritzventil mit den kennzeichnenden Merkmalen des Hauptanspruchs hat demgegenüber den Vorteil, daß die Wandstärke der Ventilhülse des Brennstoffeinspritzventils variiert. Sie ist dadurch den jeweiligen Anforderungen in den verschiedenen Bereichen angepaßt. Resonanzen werden gedämpft, wodurch die Geräuschentwicklung ebenfalls gedämpft wird. Die Stabilität der Ventilhülse und das Sättigungsverhalten des Magnetfeldes im Bereich des Arbeitsluftspalts werden dadurch nicht beeinträchtigt.

Durch die in den Unteransprüchen aufgeführten Maßnahmen sind vorteilhafte Weiterentwicklungen des im Hauptanspruch angegebenen Brennstoffeinspritzventils möglich.

Vorteilhafterweise verringert sich die Wandstärke in einer Abströmrichtung des Brennstoffs, so daß in den für die Stützung relevanten Teilen nach wie vor Stabilität gegeben ist.

Von Vorteil ist außerdem, daß sich die Ventilhülse im Bereich der geringeren Wandstärke auch im Durchmesser verjüngt, wodurch das Brennstoffeinspritzventil kompakter und leichter wird.

Weiterhin ist von Vorteil, daß das den Brennstoff zum Dichtsitz leitende Zuleitungsrohr einstückig mit der Ventilhülse ausgebildet sein kann, so daß das Brennstoffeinspritzventil ebenfalls kompakter und kürzer gebaut werden kann.

### Zeichnung

Ein Ausführungsbeispiel der Erfindung ist in der Zeichnung vereinfacht dargestellt und in der nachfolgenden Beschreibung näher erläutert. Es zeigt:
- Fig. 1: einen schematischen Schnitt durch ein Ausführungsbeispiel eines erfindungsgemäß ausgestalteten Brennstoffeinspritzventils.

### Beschreibung des Ausführungsbeispiels

Nachfolgend wird ein Ausführungsbeispiel der Erfindung anhand von Fig. 1 beispielhaft beschrieben.

Fig. 1 zeigt in einer schematisierten Schnittdarstellung einen Längsschnitt durch ein Ausführungsbeispiel eines erfindungsgemäß ausgestalteten Brennstoffeinspritzventils 1, welches insbesondere zum Einspritzen von Brennstoff in ein nicht näher dargestelltes Saugrohr einer Brennkraftmaschine geeignet ist.

Das Brennstoffeinspritzventil 1 umfaßt eine Magnetspule 2, die auf einen Spulenträger 3 gewickelt ist. Der Spulenträger 3 ist in einem topfförmigen Ventilgehäuse 4 gekapselt.

Der Spulenträger 3 wird von einer Ventilhülse 5 durchgriffen, die rohrförmig ausgestaltet ist und erfindungsgemäß in ihrer Materialstärke variiert. Die erfindungsgemäßen Maßnahmen werden weiter unten näher beschrieben.

Ein in der Ventilhülse 5 eingespreiztes oder verschweißtes Stützrohr 6 kann als Innenpol der Magnetspule 2 dienen. Als Außenpol der Magnetspule 2 kann beispielsweise das Ventilgehäuse 4 dienen. Abströmseitig des Stützrohres 6 ist ein Anker 7 angeordnet, der einstückig mit einer Ventilnadel 8 ausgebildet ist. In der Ventilnadel 8 sind Durchströmöffnungen 9 vorgesehen, die den das Brennstoffeinspritzventil 1 durchströmenden Brennstoff zu einem Dichtsitz leiten.

Die Ventilnadel 8 steht vorzugsweise durch Schweißen in Wirkverbindung mit einem im Ausführungsbeispiel kugelförmigen Ventilschließkörper 10, der mit einem Ventilsitzkörper 11 einen Dichtsitz bildet. Stromabwärts des Dichtsitzes ist in einer Spritzlochscheibe 12 wenigstens eine Abspritzöffnung 13 ausgebildet, aus der der Brennstoff in das nicht weiter dargestellte Saugrohr eingespritzt wird.

Der Anker 7 ist im Ruhezustand des Brennstoffeinspritzventils 1 von einer Rückstellfeder 14 so beaufschlagt, daß das Brennstoffeinspritzventil 1 durch den Andruck des Ventilschließkörpers 10 auf den Ventilsitzkörper 11 geschlossen gehalten wird. Die Rückstellfeder 14 ist in einer Ausnehmung 15. des Ankers 7 bzw. des Stützrohres 6 angeordnet und wird durch eine Einstellhülse 16 auf Vorspannung gebracht. Zulaufseitig der Einstellhülse 16 ist ein topfförmiges Filterelement 17 in die Ventilhülse 5 vorzugsweise eingepreßt. Der Brennstoff, der über eine zentrale Brennstoffzufuhr 18 zugeleitet wird, durchströmt das Brennstoffeinspritzventil 1 durch ein Zuleitungsrohr 24, die Ausnehmung 15 und die Durchströmöffnungen 9 zum Dichtsitz und zur Abspritzöffnung 13.

Zur Montage an einer nicht weiter dargestellten Brennstoffverteilerleitung ist das Brennstoffeinspritzventil 1 im Bereich der zentralen Brennstoffzufuhr 18 mit einer Dichtung 19 versehen. Eine weitere Dichtung 20 dichtet die nicht weiter dargestellte Verbindung zwischen dem Brennstoffeinspritzventil 1 und dem Saugrohr ab. Die Magnetspule 2 wird über eine Leitung von einem über einen elektrischen Steckkontakt 21 zuführbaren elektrischen Strom erregt. Der Steckkontakt 21 ist von einer Kunststoffummantelung 22 umgeben, die an der Ventilhülse 5 bzw. am Zuleitungsrohr 24 angespritzt sein kann.

Wird der Magnetspule 2 über eine nicht weiter dargestellte elektrische Leitung ein elektrischer Strom zugeführt, baut sich ein magnetisches Feld auf, das bei ausreichender Stärke den Anker 7 entgegen der Kraft der Rückstellfeder 14 entgegen der Strömungsrichtung des Brennstoffs in die Magnetspule 2 hineinzieht. Dadurch wird ein zwischen dem Anker 7 und dem Stützrohr 6 ausgebildeter Arbeitsspalt 23 geschlossen. Durch die Bewegung des Ankers 7 wird auch die mit dem Anker 7 einstückig ausgebildete Ventilnadel 8 in Hubrichtung mitgenommen, so daß der Ventilschließkörper 10 vom Ventilsitzkörper 11 abhebt und Brennstoff zur Abspritzöffnung 13 geleitet wird.

Das Brennstoffeinspritzventil 1 wird geschlossen, sobald der die Magnetspule 2 erregende Strom abgeschaltet und das Magnetfeld soweit abgebaut ist, daß die Rückstellfeder 14 den Anker 7 vom Stützrohr 6 abdrückt, wodurch sich die Ventilnadel 8 in Abströmrichtung bewegt und der Ventilschließkörper 10 auf dem Ventilsitzkörper 11 aufsetzt.

Brennstoffeinspritzventile neigen aufgrund von Biegeschwingungen während des Betriebs zu störender Geräuschemission. Dies ist durch die Form der Ventilhülse 5 bedingt, welche einerseits eine Stützfunktion hat, andererseits aber von der Materialstärke her dünn genug sein muß, um einen zufriedenstellenden Aufbau des Magnetfeldes im Bereich des Arbeitsluftspaltes zu ermöglichen.

Wie bereits weiter oben erwähnt, ist die Ventilhülse 5 rohrförmig ausgestaltet und variiert erfindungsgemäß in ihrer Wandstärke, um die Geräuschemission einzudämmen. Dabei ist ein zulaufseitiger Bereich 25, in welchen das Zuleitungsrohr 24 eingeschoben ist, stärker als ein abströmseitiger Bereich 26 ausgebildet. Im zuströmseitigen Bereich liegt die Wandstärke der Ventilhülse 5 dabei bei etwa 0,5 mm, während der abströmseitige Bereich eine Wandstärke von ca. 0,3 mm aufweist.

Weiterhin ist auch der Querschnitt der Ventilhülse 5 variabel. In dem materialstärkeren Bereich 25 ist der Querschnitt größer, was zu einer höheren Stabilität der Ventilhülse 5 führt, im materialschwächeren Bereich 26 ist der Querschnitt kleiner.

Die Verjüngung der Ventilhülse 5 erfolgt an einem Kragen 27, welcher sowohl die materialstarken und materialschwachen als auch die im Querschnitt unterschiedlichen Bereiche separiert.

Bedingt durch die größere Wandstärke des zuströmseitigen Bereichs 25 der Ventilhülse 5 kann diese auch mit dem Zuleitungsrohr 24 einstückig ausgebildet sein, was eine vorteilhafte Weiterbildung des Brennstoffeinspritzventils 1 bezüglich Kompaktheit und Baulänge bedeutet.

Die Erfindung ist nicht auf das dargestellte Ausführungsbeispiel beschränkt.

## Patentansprüche

1. Brennstoffeinspritzventil (1) mit einer Magnetspule (2), die mit einem von einer Rückstellfeder (14) beaufschlagten Anker (7) zusammenwirkt, der zusammen mit einer Ventilnadel (8) ein axial bewegliches Ventilteil bildet, wobei an der Ventilnadel (8) ein Ventilschließkörper (10) vorgesehen ist, der mit einem Ventilsitzkörper (11) einen Dichtsitz bildet, wobei eine den Anker (7) und die Ventilnadel (8) umgebende Ventilhülse (5) vorgesehen ist, und wobei die Wandstärke der Ventilhülse (5) über ihre axiale Erstreckung variiert, indem ein zulaufseitiger Bereich (25) der Ventilhülse (5) stärker als ein abströmseitiger Bereich (26) der Ventilhülse (5) ausgebildet ist,
**dadurch gekennzeichnet,**
**dass** sich ein radialer Querschnitt der Ventilhülse (5) zwischen dem zuströmseitigen und einem abströmseitigen Bereich (25, 26) an einem Kragen (27) verringert, welcher sowohl die materialstarken und materialschwachen als auch die im Querschnitt unterschiedlichen Bereiche separiert.

2. Brennstoffeinspritzventil nach Anspruch 1,
**dadurch gekennzeichnet,**
**dass** die Wandstärke der Ventilhülse (5) in einer Abströmrichtung des Brennstoffs abnimmt.

3. Brennstoffeinspritzventil nach Anspruch 1 oder 2,
**dadurch gekennzeichnet,**
**dass** die Wandstärke der Ventilhülse (5) in einem zuströmseitigen Bereich (25) ca. 0,5 mm beträgt.

4. Brennstoffeinspritzventil nach Anspruch 3,
**dadurch gekennzeichnet,**
**dass** ein Zuleitungsrohr (24) im zuströmseitigen Bereich (25) in die Ventilhülse (5) eingeschoben ist.

5. Brennstoffeinspritzventil nach Anspruch 4,
**dadurch gekennzeichnet,**
**dass** das Zuleitungsrohr (24) einstückig mit der Ventilhülse (5) ausgebildet ist.

6. Brennstoffeinspritzventil nach einem der Ansprüche 1 bis 5,
**dadurch gekennzeichnet,**
**dass** die Wandstärke der Ventilhülse (5) in einem abströmseitigen Bereich (26) ca. 0,3 mm beträgt.

## Claims

1. Fuel injection valve (1) having a magnet coil (2) which interacts with an armature (7) which is loaded by a restoring spring (14) and forms an axially movable valve part together with a valve needle (8), a valve closing body (10) which forms a sealing seat with a valve seat body (11) being provided on the valve needle (8), a valve sleeve (5) which surrounds the armature (7) and the valve needle (8) being provided, and the wall thickness of the valve sleeve (5) being varied over its axial extent by an inlet-side region (25) of the valve sleeve (5) being of thicker configuration than an outflow-side region (26) of the valve sleeve (5), **characterized in that** a radial cross section of the valve sleeve (5) is reduced between the inflow-side region (25) and an outflow-side region (26) at a collar (27) which separates both the regions of strengthened and weakened material and the regions of different cross section.

2. Fuel injection valve according to Claim 1, **characterized in that** the wall thickness of the valve sleeve (5) decreases in an outflow direction of the fuel.

3. Fuel injection valve according to Claim 1 or 2, **characterized in that** the wall thickness of the valve sleeve (5) is approximately 0.5 mm in an inflow-side region (25).

4. Fuel injection valve according to Claim 3, **characterized in that** a feed pipe (24) is pushed into the valve sleeve (5) in the inflow-side region (25).

5. Fuel injection valve according to Claim 4, **characterized in that** the feed pipe (24) is configured integrally with the valve sleeve (5).

6. Fuel injection valve according to one of Claims 1 to 5, **characterized in that** the wall thickness of the valve sleeve (5) is approximately 0.3 mm in an outflow-side region (26).

## Revendications

1. Injecteur de carburant (1) comportant une bobine électromagnétique (2) coopérant avec un induit (7) sollicité par un ressort de rappel (14), l'induit formant une pièce mobile axialement avec l'aiguille d'injecteur (8),
l'aiguille d'injecteur (8) comportant un organe d'obturation de soupape (10) formant un siège d'étanchéité avec un organe de siège d'étanchéité (11),
un manchon d'injecteur (5) entourant l'induit (7) et l'aiguille (8), et
l'épaisseur de la paroi du manchon d'injecteur (5) varie suivant son extension axiale en ce que la zone amont (25) du manchon (5) est plus épaisse que sa zone aval (26),
**caractérisé en ce que**
la section radiale du manchon d'injecteur (5) diminue entre la zone amont et la zone aval (25, 26) au niveau d'une collerette (27) qui sépare à la fois les zones d'épaisseurs forte et faible et aussi les zones de sections différentes.

2. Injecteur de carburant selon la revendication 1,
**caractérisé en ce que**
l'épaisseur de la paroi du manchon (5) diminue dans la direction de passage du carburant.

3. Injecteur de carburant selon la revendication 1 ou 2,
**caractérisé en ce que**
l'épaisseur de paroi du manchon d'injecteur (5) dans la zone amont (25) est d'environ 0,5 mm.

4. Injecteur de carburant selon la revendication 3,
**caractérisé en ce qu'**
on emmanche un tube d'alimentation (24) dans la zone amont (25) du manchon d'injecteur (5).

5. Injecteur de carburant selon la revendication 4,
**caractérisé en ce que**
la conduite d'alimentation (24) est réalisée en une seule pièce avec le manchon d'injecteur (5).

6. Injecteur de carburant selon l'une des revendications 1 à 5,
**caractérisé en ce que**
l'épaisseur de la paroi du manchon d'injecteur (5) dans la zone aval (26) est d'environ 0,3 mm.
